# EUROPÄISCHE PATENTSCHRIFT

(11) **EP 3 271 538 B1**
(45) Veröffentlichungstag und Bekanntmachung des Hinweises auf die Patenterteilung: **24.03.2021**
(21) Anmeldenummer: 15816703.1
(22) Anmeldetag: 14.12.2015
(51) Int. Cl.: E05D 5/02, E05D 7/04, E05D 7/00

(54) **TÜR- ODER FENSTERSCHARNIER**
DOOR OR WINDOW HINGE
CHARNIÈRE POUR PORTE OU FENÊTRE

(30) Priorität: 17.03.2015 DE 102015003439
(43) Veröffentlichungstag der Anmeldung: 24.01.2018
(73) Patentinhaber: SFS Intec Holding AG, 9435 Heerbrugg (CH)
(72) Erfinder: POLO FRIZ, Fabio, 33080 Giais di Aviano (PN) (IT)
(86) Internationale Anmeldenummer: PCT/EP2015/079549
(87) Internationale Veröffentlichungsnummer: WO 2016/146218

(56) Entgegenhaltungen:
- DE-B3-102007 028 218
- DE-C1- 4 337 626
- DE-U1- 9 006 439

## Beschreibung

Die Erfindung betrifft ein Tür- oder Fensterscharnier mit zwei um eine gemeinsame Scharnierachse verdrehbar miteinander in Wirkverbindung stehenden Scharnierteilen, wobei wenigstens ein tür- oder fensterseitiges erstes Scharnierteil einen plattenartigen Abschnitt aufweist, welcher mit einem in eine Nut an der Stirnseite der Tür oder des Fensters einsetzbaren Haltestück fest und lösbar verbindbar zusammenwirkt, wobei der plattenartige Abschnitt in einer parallel zur Scharnierachse gedachten Ebene ausgerichtet ist und in einer rechtwinklig zur Ebene des plattenartigen Abschnittes gedachten Ebene gegenüber dem Haltestück verstellbar ist, und wobei in mindestens ein Gewinde des Haltestücks eine Verstellschraube eindrehbar ist, wobei eine Achse der Verstellschraube senkrecht zu dem plattenartigen Abschnitt verläuft, wobei ein Kopf der Verstellschraube zwischen einem Zwischenstück und dem plattenartigen Abschnitt mittels einer Klemmvorrichtung angeordnet ist, die von einer Seite aus einem Klemmbolzen und von der anderen Seite aus einer auf den Klemmbolzen aufgepressten Hülse gebildet wird und die den plattenartigen Abschnitt und das Zwischenstück von entgegengesetzten Seiten mit Kraft beaufschlagt und so zusammen hält.

Ein solches Scharnier ist aus der DE 10 2007 028 218 B3 bekannt. Dieses Scharnier bietet mehrere Verstellmöglichkeiten in verschiedene Richtungen. Für eine Verstellung des Scharniers senkrecht zu dem plattenartigen Abschnitt und senkrecht zur Scharnierachse ist eine Verstellschraube vorgesehen, deren Schraubenkopf zwischen dem plattenartigen Abschnitt und einem Zwischenstück, welches wiederum mit dem Haltestück in Verbindung steht, angeordnet ist. Um den plattenartigen Abschnitt und das Zwischenstück zusammen zu halten, sind Schrauben vorgesehen, welche durch Öffnungen in dem plattenartigen Abschnitt hindurchtreten und in Gewinde des Zwischenstückes oder in an das Zwischenstück angeformte Gewindehülsen eingeschraubt sind. Damit sind der plattenartige Abschnitt und das Zwischenstück fest fixiert. Will man also den plattenartigen Abschnitt und das Zwischenstück zum Zwecke der Justierung parallel zu dem plattenartigen Abschnitt und senkrecht zur Scharnierachse gegeneinander verschieben, so müssen die Schrauben, die den plattenartigen Abschnitt und das Zwischenstück zusammen halten, zunächst gelöst werden. Erst dann kann mittels einer weiteren Verstellschraube, die senkrecht zu der zuvor besprochenen Verstellschraube angeordnet ist, eine Einstellung des Scharniers in der benannten Richtung erfolgen. Eine Höhenverstellung des Scharniers, also eine Verstellung parallel zu dem plattenartigen Abschnitt und parallel zur Scharnierachse kann durch eine Einstellung an einem zweiten Scharnierteil erfolgen.

Das beschriebene Scharnier des Standes der Technik hat somit Einstellmöglichkeiten entlang dreier senkrecht zueinander angeordneter Raumkoordinaten, so dass hiermit eine praktikable Lösung angeboten ist. Allerdings ist durch die Fixierung des plattenartigen Abschnittes an dem Zwischenstück mittels Schrauben eine Einstellung des Scharniers parallel zu dem plattenartigen Abschnitt und senkrecht zu der Scharnierachse nur dann möglich, wenn zuvor zwei Schrauben gelöst werden. Dann kann eine Verstellschraube betätigt werden, woraufhin die Schrauben wieder fixiert werden müssen.

Der Erfindung liegt die Aufgabe zugrunde, ein Tür- oder Fensterscharnier zur Verfügung zu stellen, das mit verbesserten Einstellelementen ausgestattet ist.

Diese Aufgabe wird mit den Merkmalen des unabhängigen Anspruches gelöst.

Vorteilhafte Ausführungsformen der Erfindung sind in den abhängigen Ansprüchen angegeben.

Die Erfindung baut auf dem gattungsgemäßen Tür- oder Fensterscharnier dadurch auf, dass das Zwischenstück und der plattenartige Abschnitt durch eine Drehvorrichtung mittels Exzenter relativ zueinander verschiebbar sind, wobei der Exzenter mindestens aus zwei zueinander in deren Achse verschobenen Zylinderabschnitten besteht und einen bolzenartigen Schaft aufweist, welcher in eine Hülse eingepresst ist, die in einer Achsrichtung der Hülse in einer Bohrung in dem Halteteil verschiebbar ausgeführt ist.

Dabei sind der plattenartige Abschnitt und das Zwischenstück nicht fest miteinander verschraubt, sondern die Komponenten werden mit einer Klemmvorrichtung, bestehend aus Klemmbolzen und Hülse, zusammen gehalten. Über dieses Zusammenklemmen oder Aneinanderdrücken von plattenartigem Abschnitt und Zwischenstück kann einerseits ein Schraubenkopf gehalten werden, der einer Schraube zum Verstellen des Scharniers senkrecht zu dem plattenartigen Abschnitt und senkrecht zur Scharnierachse zugeordnet ist. Weiterhin sind der plattenartige Abschnitt und das Zwischenstück nicht miteinander verschraubt, daher müssen auch keine Schrauben, gelöst werden, die in das Zwischenstück eingeschraubt sind, um das Scharnier parallel zu dem plattenartigen Abschnitt und senkrecht zur Scharnierachse zu verstellen. Die aufgesetzte Hülse kann beispielsweise aufgepresst oder aufgeschraubt sein.

Es ist besonders bevorzugt, dass der Kopf der Verstellschraube zwischen dem Zwischenstück und dem plattenartigen Abschnitt in Richtung der Achse der Verstellschraube spielarm oder spielfrei gehalten ist. Hierdurch lässt sich das Scharnier sehr präzise einstellen, da durch die Spielarmut beziehungsweise die Spielfreiheit der Schraubenkopflagerung eine bestimmte Schraubendrehung exakt einer bestimmten Verstellung des Scharniers senkrecht zu dem plattenartigen Abschnitt und senkrecht zu der Scharnierachse entspricht.

In der vorliegenden Erfindung ist vorgesehen, dass das Zwischenstück und der plattenartige Abschnitt durch eine Drehvorrichtung mittels Exzenter relativ zueinander verschiebbar sind. Ein Exzenter ist in der Lage, eine Drehbewegung in eine lineare Bewegung umzusetzen. Die Einstellung des Scharniers parallel zu dem plattenartigen Abstand und senkrecht zu der Scharnierachse kann somit durch einfache Drehung des Exzenters vorgenommen werden, indem dieser nämlich den plattenartigen Abschnitt und das Zwischenstück gegeneinander verschiebt.

Es ist vorgesehen, dass der Exzenter mindestens aus zwei zueinander in deren Achse verschobenen Zylinderabschnitten besteht.

Des weiteren weist der Exzenter einen bolzenartigen Schaft auf, welcher in eine Hülse eingepresst ist, die in einer Achsrichtung der Hülse in einer Bohrung in dem Halteteil verschiebbar ausgeführt ist. Die axiale Verschiebbarkeit der Hülse in der Bohrung in dem Halteteil stellt sicher, dass eine Verstellung des Scharniers senkrecht zu dem Halteteil und senkrecht zur Scharnierachse nicht durch den Exzenter behindert wird. Durch die vorzugsweise spielfreie Lagerung der Hülse in dem Halteteil findet bei Rotation des Exzenters eine präzise Verschiebung des Scharniers parallel zu dem plattenartigen Abschnitt und senkrecht zur Scharnierachse statt.

Von besonderem Vorteil ist es, dass der Klemmbolzen und der Exzenter als ein Bauteil ausgeführt sind. Auch wenn für das Zusammenklemmen von plattenartigem Abschnitt und

Zwischenstück einerseits und das Einstellen der relativen Lage dieser beiden Komponenten andererseits prinzipiell zwei verschiedene Bauteile verwendet werden können, ist es besonders nützlich, diese beiden Funktionen in einem Bauteil zu vereinigen.

Das erfindungsgemäße Tür- oder Fensterscharnier ist in besonders vorteilhafter Weise dadurch weitergebildet, dass die Verstellschraube einen Kopfinnenangriff hat, welcher einen kleineren Außendurchmesser aufweist als eine fluchtend mit der Verstellschraube vorgesehene Verstellöffnung in dem plattenförmigen Abschnitt. Hierdurch ist ein Zugriff auf die Verstellschraube mittels eines Werkzeuges ermöglicht.

Weiterhin kann vorgesehen sein, dass ein zweites Scharnierteil eine in Richtung der Scharnierachse ausgerichteten und verstellbaren Verstellbolzen aufweist, welcher mit dem plattenartigen Abschnitt fest verbindbar ist. Die Verstellung des Scharniers parallel zur Scharnierachse und parallel zu dem plattenartigen Abschnitt ist somit in dem zweiten Scharnierteil realisiert, was die erforderliche Komplexität des ersten Scharnierteils in vorteilhafter Weise begrenzt.

In diesem Zusammenhang kann nützlicherweise vorgesehen sein, dass der Verstellbolzen an einem axialen Ende von einer axial wirkenden Schraube gehalten wird, wobei der Verstellbolzen durch Drehen der axial wirkenden Schraube verstellbar ist. Eine Verstellung des Scharniers parallel zu der Scharnierachse und somit auch parallel zu dem plattenartigen Abschnitt kann somit sehr bequem durch einfaches Drehen einer axial wirkenden Schraube erreicht werden.

In besonders nützlicher Weise kann vorgesehen sein, dass die axial wirkende Schraube wahlweise in beide Enden des zweiten Scharnierteils eingeschraubt werden kann. Hierdurch kann das Scharnier in beiden vertikalen Orientierungen verwendet werden, mit anderen Worten bei Türen oder Fenstern mit Rechtsanschlag oder Linksanschlag.

Die Erfindung wird nun mit Bezug auf die begleitenden Zeichnungen anhand einer besonders bevorzugten Ausführungsform beispielhaft erläutert.

Es zeigen:
- Figur 1: eine perspektivische Darstellung eines erfindungsgemäßen Scharniers;
- Figur 2: eine Draufsicht senkrecht zur Scharnierachse auf das erste Scharnierteil eines erfindungsgemäßen Scharniers;
- Figur 3: eine teilweise geschnittene Seitenansicht eines erfindungsgemäßen Scharniers;
- Figur 4: eine perspektivische Teildarstellung des ersten Scharnierteils;
- Figur 5: eine teilweise geschnittene Seitenansicht eines erfindungsgemäßen Scharniers; und
- Figur 6: eine teilweise geschnittene Draufsicht in Richtung der Scharnierachse auf ein erfindungsgemäßes Scharnier.

Bei der nachfolgenden Beschreibung der Zeichnungen bezeichnen gleiche Bezugszeichen gleiche oder vergleichbare Komponenten.

Figur 1 zeigt eine perspektivische Darstellung eines erfindungsgemäßen Scharniers 1. Figur 2 zeigt eine Draufsicht senkrecht zur Scharnierachse 2 auf das erste Scharnierteil 3 eines erfindungsgemäßen Scharniers 1. Figur 3 zeigt eine teilweise geschnittene Seitenansicht eines erfindungsgemäßen Scharniers 1. Figur 4 eine perspektivische Teildarstellung des ersten Scharnierteils 3. Das gezeigte Tür- oder Fensterscharnier 1 umfasst ein erstes Scharnierteil 3 und ein zweites Scharnierteil 4. Das erste Scharnierteil 3 und das zweite Scharnierteil 4 sind über eine Verbindungsplatte 23 miteinander verbunden. Das zweite Scharnierteil 4, welches in der Regel an einem Tür- oder Fensterrahmen mittels Befestigungsstiften 24 angebracht wird, hat zwei seitliche Lager 25, 26 sowie ein zentrales Lager 27. Die Lager 25, 26, 27 sind auf einem Verstellbolzen 22 angeordnet, dessen längliche Erstreckung die Scharnierachse 2 definiert. Das zentrale Lager 27 ist über eine Madenschraube 28 fest mit dem Verstellbolzen 22 verbunden, während sich der Verstellbolzen 22 gegenüber den seitlichen Lagern 25, 26 während des Schwenkens der Tür beziehungsweise des Fensters drehen kann.

Das erste Scharnierteil 3 umfasst ein Haltestück 9, mit welchem es in eine Nut einer Tür oder eines Fensters einsetzbar ist. Weiterhin weist das erste Scharnierteil 3 einen plattenartigen Abschnitt 8, ein Zwischenstück 14 sowie mehrere Befestigungs- und Einstellelemente auf. Anhand von Figur 3 ist der Aufbau des ersten Scharnierteils 3 gut zu erkennen. Der plattenartige Abschnitt 8 und das Zwischenstück 14 werden mittels Klemmbolzen 13, auf die eine Hülse 18 aufgesetzt ist, zusammen gehalten. Der Klemmbolzen 13 und die Hülse 18 bilden zusammen eine Klemmvorrichtung 5. Das Zwischenstück 14 und der plattenartige Abschnitt 8 sind dabei so ausgebildet, dass sie einen Kopf 12 einer Verstellschraube 11 halten können, wobei dieser Kopf 12 möglichst spielarm oder sogar spielfrei von dem Zwischenstück 14 und dem plattenartigen Abschnitt 8 aufgenommen wird. Der plattenartige Abschnitt 8 hat langlochartige Verstellöffnungen 20, über die der Kopf 12 der Verstellschraube 11 mittels Werkzeug erreichbar ist, im vorliegenden Bespiel mit einem Inbusschlüssel. Die so durch die Klemmbolzen 13 und Hülsen 18 zusammen gehaltene Anordnung aus plattenartigem Abschnitt 8, Zwischenstück 14 und Verstellschrauben 11 ist mit dem Haltestück 9 dadurch verbunden, dass die Verstellschraube 11 in ein Gewinde 10 des Haltestückes 9 eingeschraubt sind. Dieses Befestigen der Anordnung aus plattenartigem Abschnitt 8, Zwischenstück 14 und Verstellschrauben 11 mit dem Haltestück 9 wird durch die Klemmbolzen 13 beziehungsweise die darauf aufgesetzten Hülsen 18 nicht behindert, da die Hülsen 18 in hierfür vorgesehenen Bohrungen 19 des Haltestücks 9 verschiebbar sind und hierdurch eine weitere Führung zur Verfügung stellen. Die ganze beschriebene Anordnung wird dann noch mittels einer Fixierschraube 6 fixiert. Die Fixierschraube 6 liegt mit ihrem Schraubenkopf auf dem plattenartigen Abschnitt auf, sie tritt durch Öffnungen in den plattenartigen Abschnitt 8 und dem Zwischenstück 14 hindurch, wobei die Öffnung in dem plattenartigen Abschnitt 8 als Langloch 7 ausgebildet ist, und sie ist in ein Gewinde des Haltestücks 9 eingeschraubt. Da das Langloch 7 in der Draufsicht gemäß Figur 2 vom Schraubenkopf der Fixierschraube 6 verdeckt ist, ist dieses hier durch eine unterbrochene Linie dargestellt.

Die Klemmvorrichtung 5, die einen bolzenartigen Schaft 17 sowie eine damit verbundene Hülse 18 aufweist, hat als weitere Besonderheit an dem der Hülse 18 abgewandten Ende einen Exzenter 16. Die gesamte Klemmvorrichtung 5 mit Exzenter 16 umfasst im vorliegenden Beispiel also zwei zylindrische Abschnitte, nämlich den bolzenartigen Schaft 17 und den Exzenter 16, deren Achsen parallel und zueinander versetzt sind, sowie die Hülse 18, die auf der dem Exzenter abgewandten Seite der Klemmvorrichtung angeordnet ist. Der Exzenter 16 liegt mit einem Kragen auf dem plattenartigen Abschnitt auf, und er ist durch ein Langloch 29 des plattenartigen Abschnittes geführt. Der daran ansetzende bolzenartige Schaft 17 durchtritt eine Öffnung des Zwischenstücks 14. Der Kragen des Exzenters 16 und die Hülse 18 der Klemmvorrichtung 5 bringen die entgegengesetzten Kraftkomponenten auf, welche den plattenartigen Abschnitt 8 und das Zwischenstück 14 zusammen halten.

Eine Einstellung des Scharniers senkrecht zur Ebene des plattenartigen Abschnittes 8 sowie senkrecht zur Scharnierachse 2 erfolgt entsprechend dem oben beschriebenen Zusammenbau des ersten Scharnierteils 3. Es wird durch die Verstellöffnung 20 ein Werkzeug in den Kopf 12 der Verstellschraube 11 geführt. Indem die Verstellschrauben 11 mehr oder weniger weit in das Gewinde 10 des Haltestückes eingedreht werden, erfolgt die erwünschte Einstellung des Scharniers. Die Hülsen 18 gleiten dabei als Führungen in den dafür vorgesehenen Bohrungen 19 des Haltestücks 9.

Soll eine Verstellung des Scharniers parallel zur Ebene des plattenartigen Abschnittes 8 und senkrecht zur Scharnierachse 2 erfolgen. So werden hierfür die Exzenter 16 verwendet. Die Exzenter 16 sind in Figur 2 und in Figur 3 in ihrer Mittelstellung dargestellt. Wird mittels einer Drehvorrichtung 15 des Exzenters 16 dieser in Richtung "+" oder "-" gedreht, so verschiebt sich der plattenartige Abschnitt 8 relativ zu dem Zwischenstück und zu dem Haltestück 9, wodurch eine Einstellung des Scharniers in der erwähnten Richtung erfolgen kann. Vorzugsweise wird vor diesem Einstellvorgang die Fixierschraube 6 gelöst, wodurch die Reibung zwischen dem plattenartigen Abschnitt 8 und dem Zwischenstück 14 verringert wird. Nach dem Einstellvorgang kann die Fixierschraube 6 wieder angezogen werden.

Figur 5 zeigt eine teilweise geschnittene Seitenansicht eines erfindungsgemäßen Scharniers 1. Figur 6 zeigt eine teilweise geschnittene Draufsicht in Richtung der Scharnierachse 2 auf ein erfindungsgemäßes Scharnier 1. Das zweite Scharnierteil 4 hat einen bereits zuvor erwähnten Verstellbolzen 22, der als Achse für zwei seitliche Lager 25, 26 und ein zentrales Lager 27 dient und die Scharnierachse 2 definiert. Der Verstellbolzen 22 ist mit dem zentralen Lager 27 über eine Madenschraube 28 (siehe Figur 1) verbunden. Hierfür weist der Verstellbolzen 22 eine Einschnürung 30 auf. Das zentrale Lager 27, welches über die Verbindungsplatte 23 mit dem ersten Scharnierteil 3 verbunden ist und zusammen mit der Tür dreht, ist mit Buchsen 31, 32, 33, 34 ausgestattet, die relativ zu Stahlringen 35, 36 der seitlichen Lager 25, 26 verschiebbar sind. Die Stahlringe 35, 36 der seitlichen Lager 25, 26 sind relativ zu den seitlichen Lagern 25, 26 verschiebbar. Um zu vermeiden, dass sich die Stahlringe 35, 36 in den seitlichen Lagern 25, 26 drehen sind diese nicht vollkommen rund ausgestattet, sondern sie haben einen oder mehrere abgeflachte Bereiche 37.

Da der Verstellbolzen 22 somit relativ zu den seitlichen Lagern 25, 26 axial verschiebbar ist, ist dieser in seiner axialen Lage zu fixieren. Dies erfolgt über eine endseitig in das seitliche Lager 26 eingeschraubte axial wirkende Schraube 38, vorzugsweise eine Madenschraube, über die auch die Einstellung des Scharniers in Richtung der Scharnierachse 2 erfolgen kann. Es ist möglich, die axial wirkende Schraube 38 vollkommen aus dem seitlichen Lager 26 herauszudrehen, den Verstellbolzen 22 andersherum als in Figur 5 dargestellt anzuordnen und die Madenschraube 38 dann in das andere seitliche Lager 25 einzudrehen. Auf diese Weise lässt sich aus einem Rechtsscharnier ein Linksscharnier und umgekehrt erzeugen.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein, im Rahmen der beigefügten Ansprüche.

### Bezugszeichenliste

- 1: Tür- oder Fensterscharnier
- 2: Scharnierachse
- 3: erstes Scharnierteil
- 4: zweite Scharnierteil
- 5: Klemmvorrichtung
- 6: Fixierschraube
- 7: Langloch
- 8: plattenartiger Abschnitt
- 9: Haltestück
- 10: Gewinde
- 11: Verstellschraube
- 12: Kopf
- 13: Klemmbolzen
- 14: Zwischenstück
- 15: Drehvorrichtung
- 16: Exzenter
- 17: bolzenartigen Schaft
- 18: Hülse
- 19: Bohrung
- 20: Verstellöffnung
- 22: Verstellbolzen
- 23: Verbindungsplatte
- 24: Befestigungsstift
- 25: seitliches Lager
- 26: seitliches Lager
- 27: zentrales Lager
- 28: Madenschraube
- 29: Langloch
- 30: Einschnürung
- 31: Buchse
- 32: Buchse
- 33: Buchse
- 34: Buchse
- 35: Stahlring
- 36: Stahlring
- 37: abgeflachter Bereich
- 38: axial wirkende Schraube

## Patentansprüche

1. Tür- oder Fensterscharnier (1) mit zwei um eine gemeinsame Scharnierachse (2) verdrehbar miteinander in Wirkverbindung stehenden Scharnierteilen (3, 4), wobei wenigstens ein tür- oder fensterseitiges erstes Scharnierteil (3) einen plattenartigen Abschnitt (8) aufweist, welcher mit einem in eine Nut an der Stirnseite der Tür oder des Fensters einsetzbaren Haltestück (9) fest und lösbar verbindbar zusammenwirkt,
- wobei der plattenartige Abschnitt (8) in einer parallel zur Scharnierachse (2) gedachten Ebene ausgerichtet ist und in einer rechtwinklig zur Ebene des plattenartigen Abschnittes (8) gedachten Ebene gegenüber dem Haltestück (9) verstellbar ist, und
- wobei in mindestens ein Gewinde (10) des Haltestücks (9) eine Verstellschraube (11) eindrehbar ist,
- wobei eine Achse der Verstellschraube (11) senkrecht zu dem plattenartigen Abschnitt (8) verläuft,
- wobei ein Kopf (12) der Verstellschraube (11) zwischen einem Zwischenstück (14) und dem plattenartigen Abschnitt (8) mittels einer Klemmvorrichtung (5) angeordnet ist, und wobei die Klemmvorrichtung (5) von einer Seite aus einem Klemmbolzen (13) und von der anderen Seite aus einer auf den Klemmbolzen (13) aufgepressten Hülse (18) gebildet wird, und die den plattenartigen Abschnitt (8) und das Zwischenstück von entgegengesetzten Seiten mit Kraft beaufschlagt und so zusammen hält, wobei das Zwischenstück (14) und der plattenartige Abschnitt (8) durch eine Drehvorrichtung (15) relativ zueinander verschiebbar sind, **dadurch gekennzeichnet, dass** die Drehvorrichtung (15) ein Exzenter (16) aufweist und dass der Exzenter (16) mindestens aus zwei zueinander in deren Achse verschobenen Zylinderabschnitten besteht und einen bolzenartigen Schaft (17) aufweist, welcher in die Hülse (18) eingepresst ist, die in einer Achsrichtung der Hülse (18) in einer Bohrung (19) in dem Halteteil (9) verschiebbar ausgeführt ist.

2. Tür- oder Fensterscharnier nach Anspruch 1, **dadurch gekennzeichnet, dass** der Kopf (12) der Verstellschraube (11) zwischen dem Zwischenstück (14) und dem plattenartigen Abschnitt (8) in Richtung der Achse der Verstellschraube (11) spielarm oder spielfrei gehalten ist.

3. Tür- oder Fensterscharnier nach einem der vorhergehenden Ansprüche, **dadurch gekennzeichnet, dass** der Klemmbolzen (13) und der Exzenter (16) als ein Bauteil ausgeführt sind.

4. Tür- oder Fensterscharnier nach einem der vorhergehenden Ansprüche, **dadurch gekennzeichnet, dass** die Verstellschraube (11) einen Kopfinnenangriff hat, welcher einen kleineren Außendurchmesser aufweist als eine fluchtend mit der Verstellschraube (11) vorgesehene Verstellöffnung (20) in dem plattenförmigen Abschnitt (8).

5. Tür- oder Fensterscharnier nach einem der vorhergehenden Ansprüche, **dadurch gekennzeichnet, dass** ein zweites Scharnierteil (4) eine in Richtung der Scharnierachse ausgerichteten und verstellbaren Verstellbolzen (22) aufweist, welcher mit dem plattenartigen Abschnitt (8) fest verbindbar ist.

6. Tür- oder Fensterscharnier nach Anspruch 5, **dadurch gekennzeichnet, dass** der Verstellbolzen (22) an einem axialen Ende von einer axial wirkenden Schraube (38) gehalten wird, wobei der Verstellbolzen (22) durch Drehen der axial wirkenden Schraube (38) verstellbar ist.

7. Tür- oder Fensterscharnier nach Anspruch 6, **dadurch gekennzeichnet, dass** die axial wirkende Schraube (38) wahlweise in beide Enden des zweiten Scharnierteils (4) eingeschraubt werden kann.

## Claims

1. A door or window hinge (1) comprising two hinge parts (3, 4) which are operatively connected to one another so as to be rotatable about a common hinge axis (2), wherein at least one door- or window-side first hinge part (3) has a plate-like portion (8) which interacts in a fixedly and releasably connectable manner with a retaining piece (9) which is insertable into a groove on the end face of the door or the window,
- wherein the plate-like portion (8) is oriented in an imaginary plane running parallel to the hinge axis (2) and is adjustable with respect to the retaining piece (9) in an imaginary plane running at a right angle to the plane of the plate-like portion (8), and
- wherein an adjustment screw (11) can be screwed into at least one thread (10) of the retaining piece (9),
- wherein an axis of the adjustment screw (11) runs perpendicular to the plate-like portion (8),
- wherein a head (12) of the adjustment screw (11) is arranged between an intermediate piece (14) and the plate-like portion (8) by means of a clamping device (5), and wherein the clamping device (5) is formed from one side from a clamping bolt (13) and from the other side from a sleeve (18) press-fitted onto the clamping bolt (13) and which clamping device applies force to the plate-like portion (8) and the intermediate piece from opposite sides and thus holds them together,
wherein the intermediate piece (14) and the plate-like portion (8) are displaceable relative to each other by a rotating device (15), **characterized in that** the rotating device (15) has an eccentric (16) and that the eccentric (16) consists of at least two cylindrical sections offset relative to each other in their axis and comprises a bolt-like shaft (17) which is pressed into the sleeve (18) which is designed so as to be displaceable in an axial direction of the sleeve (18) in a hole (19) in the retaining part (9).

2. The door or window hinge according to claim 1, **characterized in that** the head (12) of the adjustment screw (11) is held between the intermediate piece (14) and the plate-like portion (8) in a direction of the axis of the adjustment screw (11) with little or no play.

3. The door or window hinge according to any one of the preceding claims, **characterized in that** the clamping bolt (13) and the eccentric (16) are designed as one component.

4. The door or window hinge according to any one of the preceding claims, **characterized in that** the adjustment screw (11) has an inner head engagement portion having a smaller outside diameter than an adjustment opening (20) provided in the plate-shaped portion (8) and aligned with the adjustment screw (11).

5. The door or window hinge according to any one of the preceding claims, **characterized in that** a second hinge part (4) comprises an adjustment bolt (22) which is aligned and adjustable in a direction of the hinge axis and which is rigidly connectable to the plate-shaped portion (8).

6. The door or window hinge according to claim 5, **characterized in that** the adjustment bolt (22) is held at one axial end of an axially acting screw (38), wherein the adjustment bolt (22) is adjustable by turning the axially acting screw (38).

7. The door or window hinge according to claim 6, **characterized in that** the axially acting screw (38) can be selectively screwed into both ends of the second hinge part (4).

## Revendications

1. Charnière de porte ou de fenêtre (1) avec deux parties de charnière (3, 4) en liaison fonctionnelle l'une avec l'autre pouvant tourner autour d'un axe de charnière commun, sachant qu'au moins une première partie de charnière (3) côté porte ou côté fenêtre comporte une section (8) en forme de plaque, laquelle coopère de façon combinable fixement et de manière amovible avec une pièce de support (9) insérable dans une rainure sur la face avant de la porte ou de la fenêtre,
- sachant que la section (8) en forme de plaque est orientée à un plan conçu parallèlement à l'axe de charnière (2) et peut être réglée dans un plan conçu à angle droit du plan de la section (8) en forme de plaque en face de la pièce de fixation (9) et
- sachant qu'au moins une vis de réglage (11) peut être vissée dans au moins un filetage (10) de la pièce de fixation (9),
- sachant qu'un axe de la vis de réglage (11) passe perpendiculairement à la section (8) en forme de plaque,
- sachant qu'une tête (12) de la vis de réglage (11) est disposée au moyen d'un dispositif de serrage (5) entre une pièce intermédiaire (14) et la section (8) en forme de plaque et sachant que le dispositif de serrage (5) est formé d'une part d'un boulon de serrage (13) et d'autre part d'un manchon (18) comprimé sur le boulon de serrage (8) et qui sollicite avec force par les côtés opposés, la section (8) en forme de plaque et la pièce intermédiaire et les maintient ainsi ensemble,
sachant que
la pièce intermédiaire (14) et la section (8) en forme de plaque peuvent être déplacées l'une par rapport à l'autre par un dispositif rotatif (15), **caractérisée en ce que** le dispositif rotatif (15) comporte un excentrique (16) et **en ce que** l'excentrique (16) est composé d'au moins deux sections cylindriques déplacées dans leur axe l'une par rapport à l'autre et comporte une tige (17) en forme de boulon, laquelle est enfoncée dans le manchon (18), qui est réalisé pouvant se déplacer dans un alésage (19) dans la pièce de fixation (9) dans un sens axial du manchon (18).

2. Charnière de porte ou de fenêtre selon la revendication 1, **caractérisée en ce que** la tête (12) de la vis de réglage (11) est fixée avec un faible jeu ou sans jeu entre la pièce intermédiaire (14) et la section (8) en forme de plaque en direction de l'axe de la vis de réglage (11).

3. Charnière de porte ou de fenêtre selon l'une quelconque des revendications précédentes, **caractérisée en ce que** le boulon de serrage (13) et l'excentrique (16) sont réalisés sous la forme d'un composant.

4. Charnière de porte ou de fenêtre selon l'une quelconque des revendications précédentes, **caractérisée en ce que** la vis de réglage (11) possède une prise intérieure de tête, laquelle comporte un diamètre extérieur plus petit qu'une ouverture de réglage (20) prévue en alignement avec la vis de réglage (11) dans la section (8) en forme de plaque.

5. Charnière de porte ou de fenêtre selon l'une quelconque des revendications précédentes, **caractérisée en ce qu'**une deuxième partie de charnière (4) comporte un boulon de réglage (22) orienté et réglable en direction de l'axe de charnière, lequel peut être relié fixement à la section (8) en forme de plaque.

6. Charnière de porte ou de fenêtre selon la revendication 5, **caractérisée en ce que** le boulon de réglage (22) est maintenu à une extrémité axiale par une vis (38) agissant axialement, sachant que le boulon de réglage (22) peut être réglé en faisant tourner la vis (38) agissant axialement.

7. Charnière de porte ou de fenêtre selon la revendication 6, **caractérisée en ce que** la vis (38) agissant axialement peut être vissée sélectivement dans les deux extrémités de la deuxième partie de charnière (4).
